# EUROPÄISCHE PATENTSCHRIFT

(11) **EP 3 172 369 B1**
(45) Veröffentlichungstag und Bekanntmachung des Hinweises auf die Patenterteilung: **10.04.2019**
(21) Anmeldenummer: 15736847.3
(22) Anmeldetag: 17.07.2015
(51) Int. Cl.: D06F 35/00, A47L 15/42, D06F 58/20

(54) **HAUSHÄLTSGERÄT MIT EINEM NEBELKREISLAUF ZUM FÜHREN EINES OZONHALTIGEN NEBELS**
HOUSEHOLD APPLIANCE COMPRISING A MIST CIRCUIT FOR CONDUCTING AN OZONE-CONTAINING MIST
APPAREIL ÉLECTROMÉNAGER COMPRENANT UN CIRCUIT DE BROUILLARD POUR ACHEMINER UN BROUILLARD CONTENANT DE L'OZONE

(30) Priorität: 23.07.2014 DE 102014214347
(43) Veröffentlichungstag der Anmeldung: 31.05.2017
(73) Patentinhaber: BSH Hausgeräte GmbH, 81739 München (DE)
(72) Erfinder: KLEIN, Thorsten, 66620 Nonnweiler/Kastel (DE)
(86) Internationale Anmeldenummer: PCT/EP2015/066471
(87) Internationale Veröffentlichungsnummer: WO 2016/012377

(56) Entgegenhaltungen:
- DE-A1-102011 089 122
- DE-A1-102012 207 978
- DE-A1-102012 209 823

## Beschreibung

Die vorliegende Erfindung betrifft ein Haushaltsgerät, wie beispielsweise eine Waschmaschine, mit einem Nebelkreislauf zum Führen eines ozonhaltigen Nebels und einer Ozonkammer, die einen Ozonwandler zum Erzeugen von Ozon umfasst.

Die Offenlegungsschrift DE 10 2012 209 823 A1 zeigt ein Haushaltsgerät mit einem Generator und einer Filtereinrichtung.

Die Offenlegungsschrift DE 10 2012 207 978 A1 zeigt ein wasserführendes Haushaltsgerät mit einer Nebelerzeugungseinrichtung.

Die Offenlegungsschrift DE 10 2011 089 122 A1 zeigt ein Haushaltsgerät mit einer Nebelquelle und einem Kreislauf zur Medienführung.

In Waschmaschinen kann ein ozonhaltiger Nebel zum Behandeln von Wäsche in einem Kreislauf aus einer Wäschetrommel durch einen Aktivkohlefilter geleitet werden, in dem das enthaltene Ozon größtenteils abgebaut wird. Der Wasseranteil des Nebels kann den Aktivkohlefilter passieren. Der Nebel wird nun durch einen Lüfter weitergeführt und gelangt zum Ozonwandler, so dass dieser neu mit Ozon angereichert wird und schließlich wieder zurück in die Trommel gelangt. Der Kontakt des Ozonwandlers mit dem Nebel bewirkt jedoch aufgrund der stattfindenden chemischen Reaktionen eine schnelle Alterung und eine Reduktion der Ozongenerationsrate.

Es ist die der Erfindung zugrundeliegende Aufgabe, ein Haushaltsgerät anzugeben, bei dem die Erzeugung von Ozon verbessert wird.

Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Haushaltsgerät mit einem Nebelkreislauf zum Führen eines ozonhaltigen Nebels mit Nebeltröpfchen und einer Ozonkammer gelöst, die einen Ozonwandler zum Erzeugen von Ozon umfasst, bei dem das Haushaltsgerät einen Kanal zum Verbinden des Nebelkreislaufes mit der Ozonkammer umfasst, der eine Abtrenneinrichtung zum Abtrennen der Nebeltröpfchen umfasst. Dadurch wird beispielsweise der technische Vorteil erreicht, dass der Ozonwandler vor dem Kontakt mit Nebeltröpfchen geschützt ist. Dadurch kann eine längere Lebensdauer und eine höhere Ozongenerationsrate erzielt werden.

Unter einem Haushaltsgerät wird ein Gerät verstanden, das zur Haushaltsführung eingesetzt wird. Das kann ein Haushaltsgroßgerät sein, wie beispielsweise eine Waschmaschine, ein Waschtrockner, ein Wäschetrockner, eine Geschirrspülmaschine, ein Gargerät, eine Dunstabzugshaube oder ein Kältegerät, wie z.B. ein Kühlschrank, ein Gefrierschrank oder
eine Kühlgefrierkombination. Das kann aber auch ein Haushaltskleingerät sein, wie beispielsweise ein Warmwasserbereiter, ein Kaffeevollautomat, eine Küchenmaschine oder ein Staubsauger.

In einer vorteilhaften Ausführungsform des Haushaltsgerätes umfasst die Abtrenneinrichtung eine Wasserkammer zum Auswaschen der Nebeltröpfchen. Dadurch wird beispielsweise der technische Vorteil erreicht, dass die Nebeltröpfchen effizient entfernt werden kann.

In einer weiteren vorteilhaften Ausführungsform des Haushaltsgerätes umfasst die Abtrenneinrichtung einen Diffusor zum Erzeugen von Luftblasen in der Wasserkammer. Dadurch wird beispielsweise der technische Vorteil erreicht, dass sich eine Filterwirkung der Wasserkammer erhöht.

In einer weiteren vorteilhaften Ausführungsform des Haushaltsgerätes umfasst die Wasserkammer einen Füllstandsensor zum Ermitteln eines Füllstandes in der Wasserkammer. Dadurch wird beispielsweise der technische Vorteil erreicht, dass der Füllstand in der Kammer gesteuert werden kann.

In einer weiteren vorteilhaften Ausführungsform des Haushaltsgerätes ist die Wasserkammer über einen kommunizierenden Kanal mit einer Wasserkammer eines Nebelgenerators verbunden. Dadurch wird beispielsweise der technische Vorteil erreicht, dass das herausgefilterte Wasser des Nebels wieder dem Nebelgenerator zugeführt werden kann.

In einer weiteren vorteilhaften Ausführungsform des Haushaltsgerätes umfasst die Ozonkammer einen Lüfter zum Erzeugen eines Unterdrucks in der Ozonkammer. Dadurch wird beispielsweise der technische Vorteil erreicht, dass die Luft über den Kanal in die Ozonkammer strömt.

In einer weiteren vorteilhaften Ausführungsform des Haushaltsgerätes ist der Lüfter ausgebildet, die Luft aus der Ozonkammer zu dem Nebelkreislauf zuzuführen. Dadurch wird beispielsweise der technische Vorteil erreicht, dass der Nebelkreislauf mit Ozon angereichert werden kann.

In einer weiteren vorteilhaften Ausführungsform des Haushaltsgerätes umfasst das Haushaltsgerät eine Luftschaufel zum Abzweigen eines Teils des vom Lüfter erzeugten Luftstroms in die Abtrenneinrichtung. Dadurch wird beispielsweise der technische Vorteil erreicht, dass Luft mit einem geringen Nebelanteil zur Abtrenneinrichtung geleitet wird.

In einer weiteren vorteilhaften Ausführungsform des Haushaltsgerätes ist der Lüfter ein Axiallüfter oder ein Tangential-Lüfter. Dadurch wird beispielsweise der technische Vorteil erreicht, dass der Luftstrom mit einer hohen Effizienz erzeugt werden kann.

In einer weiteren vorteilhaften Ausführungsform des Haushaltsgerätes umfasst die Abtrenneinrichtung eine luftdurchlässige Membran, die für Wasser undurchlässig ist. Dadurch wird beispielsweise der technische Vorteil erreicht, dass die Nebeltröpfchen effizient abgetrennt werden können.

In einer weiteren vorteilhaften Ausführungsform des Haushaltsgerätes ist die Membran vertikal angeordnet. Dadurch wird beispielsweise der technische Vorteil erreicht, dass Wasser von der Membran abließen kann.

In einer weiteren vorteilhaften Ausführungsform des Haushaltsgerätes umfasst die Abtrenneinrichtung einen Verbindungskanal zum Ableiten von Wasser, der vor der Membran angeordnet ist. Dadurch wird beispielsweise der technische Vorteil erreicht, dass eine Verstopfung der Membran verhindert wird.

In einer weiteren vorteilhaften Ausführungsform des Haushaltsgerätes ist der Verbindungskanal ausgebildet, das Wasser in eine Wasserkammer eines Nebelgenerators zu leiten. Dadurch wird beispielsweise der technische Vorteil erreicht, dass das Wasser des Nebels wiederverwendet werden kann.

In einer weiteren vorteilhaften Ausführungsform des Haushaltsgerätes ist eine Nebelkammer unterhalb der Abtrenneinrichtung angeordnet. Dadurch wird beispielsweise der technische Vorteil erreicht, dass das Wasser mittels der Schwerkraft zu der Wasserkammer des Nebelgenerators zugeführt werden kann.

In einer weiteren vorteilhaften Ausführungsform des Haushaltsgerätes umfasst das Haushaltsgerät eine Venturi-Düse zum Zuführen des Nebels aus dem Nebelkreislauf zu der Nebelkammer. Dadurch wird beispielsweise der technische Vorteil erreicht, dass der Nebel dem Nebelkreislauf effizient zugeführt werden kann.

Ausführungsbeispiele der Erfindung sind in den Zeichnungen dargestellt und werden im Folgenden näher beschrieben.

Es zeigen:
- Fig. 1: eine schematische Ansicht eines Haushaltsgerätes;
- Fig. 2: eine schematische Ansicht eines Luftstromkreises innerhalb des Haushaltsgerätes;
- Fig. 3: eine schematische Ansicht einer Sogwirkung; und
- Fig. 4: eine schematische Ansicht eines weiteren Luftstromkreises innerhalb des Haushaltsgerätes.

Fig. 1 zeigt eine schematische Ansicht eines Waschtrockners stellvertretend für ein allgemeines Haushaltsgerät 100. Das Haushaltgerät 100 umfasst eine Gerätetür 131 zum Beladen des Haushaltgerätes 100 mit Wäsche. Die Wäsche wird im Inneren des Haushaltsgerätes 100 gewaschen und anschließend getrocknet. Das Haushaltsgerät 100 umfasst eine herausziehbare Einspülschale 133, in die unterschiedliche flüssige Substanzen eingegeben werden, die während dem Wasch- oder Trocknungsprozess zu der Wäsche zugeführt werden. Die Einspülschale 133 ist beispielsweise ein herausziehbares schubladenartiges Kunststoffteil mit einer Einspülwanne. Das Haushaltgerät 100 umfasst einen Nebelkreislauf oder Luftstromkreislauf 101 zum Führen eines ozonhaltigen Nebels, der zur Behandlung der Wäsche im Inneren des Haushaltsgerätes 100 eingesetzt wird.

Fig. 2 zeigt eine schematische Ansicht eines Nebelkreislaufes 101 innerhalb des Haushaltsgerätes 100. Das Haushaltsgerät 100 umfasst einen Nebelkreislauf 101 zum Führen des Nebels und eine Ozonkammer 103, die einen Ozonwandler 105 zum Erzeugen von Ozon aufweist. Der Nebel mit den Nebeltröpfchen wird in das Rohr 135 ausgeblasen und von dem Rohr 137 angesaugt. Der Nebel dient zum Behandeln der Wäsche in einer Wäschetrommel des Haushaltsgerätes. Zwischen dem Nebelkreislauf 101 und der Ozonkammer 103 ist ein Kanal 107 angeordnet, der eine Abtrenneinrichtung 109 zum Abtrennen des Nebels umfasst.

Der technische Vorteil dieses Prinzips liegt darin, dass der Ozonwandler 105 nicht in direkten Kontakt mit Nebel kommt. Dadurch lassen sich eine längere Lebensdauer und eine höhere Ozongenerationsrate erzielen. Der Ozonwandler 105 befindet sich in einem geschlossenen Raum rechts von einem Lüfter 115. Der Lüfter 115 bewirkt eine Unterdruckerzeugung in der Ozonkammer 103 und eine Druckerzeugung in dem Kanal 107. Aufgrund der Druckdifferenz kommt es zu einem Druckausgleich, der durch das Wasser in einer Wasserkammer 117 in Form von Luftblasen stattfindet. Mithilfe eines Diffusors kann eine Größe von Luftblasen begrenzt werden.

Bei der Durchleitung des Nebels durch die Wasserkammer 117 kommt es zu einer Auflösung des Nebels und Filterung innerhalb des Wassers. Dadurch gelangt trockene und nebelfreie Luft in die Ozonkammer 103, in der die Luft vom Ozonwandler 105 mit Ozon angereichert wird. In dieser Luft befinden sich nur noch wenige Wassertropfen im Vergleich zum Nebel.

Die ozonhaltige Luft wird nun mithilfe des Lüfters 115 als Luftstrom in Richtung des Nebelkreislaufes 101 zu einer Wäschetrommel getrieben. Auf diesem Weg wird der Nebel mitgerissen, der von einem Nebelgenerator 113 in einer benachbarten Nebelkammer 111 erzeugt wird. Dies geschieht aufgrund der Sogwirkung des Luftstroms nach dem Gesetz von Bernoulli.

Mithilfe des Querschnittes des Kanals 107 lässt sich auch der Luftstrom steuern, mit dem der Nebel in die Wäschetrommel transportiert wird. Eine Luftschaufel 129 dient zum Abzweigen eines Teils des vom Lüfter 115 erzeugten Luftstroms in den Kanal 107 mit der Abtrenneinrichtung 109. Weist der Kanal 107 eine große Querschnittsfläche auf, resultiert eine kleine Querschnittsfläche des Nebelkreislaufs 101. Dementsprechend entsteht in dem Kanal 107, in dem der Nebel herausgefiltert wird, ein hoher Luftstrom. Im Nebelkreislauf 101 tritt ein geringer Luftstrom auf, so dass der Nebel nicht so dicht ist und keine Beeinträchtigung des visuellen Nebeleffekts erfolgt. Durch die Abmessungen der Durchschnittsflächen der beiden Luftkanäle können die Druckverhältnisse und der Luftstrom des Nebels in Richtung zu der Wäschetrommel verändert werden.

Als Lüfter 115 kann je nach Anforderung ein Axiallüfter oder ein Tangentiallüfter verwendet werden, um die Druckdifferenz zum Erzeugen von Luftblasen aufzubringen. Der Füllstand des Wassers in den Wasserkammern 117 und 119 kann direkt neben der Abtrennung mithilfe eines Füllstandssensors ermittelt und reguliert werden. Zudem kann durch den Füllstandssensor der minimale Füllstand für den Nebelgenerator 113 mit einem Piezoelement ermittelt werden, da ein Verbindungskanal 121 zwischen den beiden Wasserkammern 119 und 117 besteht. Da sich der Verbindungskanal 121 unten am Boden befindet, hat das Piezoelement des Nebelgenerators 113 nur einen geringen Einfluss auf die Oberflächenbewegung des Wassers in der rechten Wasserkammer 117. Das Piezoelement dient zum Erzeugen der Nebeltröpfchen.

Fig. 3 zeigt eine schematische Ansicht der Nebelkreislaufes 101 von Oben und eine Sogwirkung nach dem Gesetz von Bernoulli. Der von dem Lüfter 115 erzeugte Luftstrom zieht an der Venturi-Düse 123 vorbei und nimmt dabei den Nebel aus der Nebelkammer 111 und dem Rohr 137 mit. Anschließend wird der Nebel aus dem Rohr 135 ausgestoßen. Durch den Lüfter 115 wird der Nebelkreislauf 101 mit dem Luftstromkreis über die beiden Rohre 135 und 137 angetrieben.

Fig. 4 zeigt eine schematische Ansicht eines weiteren Nebelkreislaufs 101 innerhalb des Haushaltsgerätes 100. Die Abtrenneinrichtung 109 umfasst einen vertikalen Filter oder eine Membran 125, die für Luft durchlässig ist, jedoch nicht für Wasser. Die Membran 125 umfasst beispielsweise Mikroporen, durch die die Luft dingen kann, jedoch keine Wassertropfen.

An der Membran 125 werden die im Nebel enthaltenen Wassermoleküle herausgefiltert, sodass in die Ozonkammer 103 nur trockene Luft gelangt. Durch den Verbindungskanal 127 zwischen dem Kanal 107 und einer Wasserkammer 119 der Nebelkammer 111 kann das gefilterte Wasser ablaufen, sodass sich keine Wasseransammlung bildet, die die Membran 125 verstopft.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

- 100: Haushaltsgerät
- 101: Nebelkreislauf
- 103: Ozonkammer
- 105: Ozonwandler
- 107: Kanal
- 109: Abtrenneinrichtung
- 111: Nebelkammer
- 113: Nebelgenerator
- 115: Lüfter
- 117: Wasserkammer
- 119: Wasserkammer
- 121: Verbindungskanal
- 123: Venturi-Düse
- 125: Membran
- 127: Verbindungskanal
- 129: Luftschaufel
- 131: Gerätetür
- 133: Einspülschale
- 135: Rohr
- 137: Rohr

## Patentansprüche

1. Haushaltsgerät (100) mit einem Nebelkreislauf (101) zum Führen eines ozonhaltigen Nebels mit Nebeltröpfchen und einer Ozonkammer (103), die einen Ozonwandler (105) zum Erzeugen von Ozon umfasst, wobei das Haushaltsgerät (100) einen Kanal (107) zum Verbinden des Nebelkreislaufes (101) mit der Ozonkammer (103) umfasst, **dadurch gekennzeichnet, dass** der Kanal eine Abtrenneinrichtung (109) zum Abtrennen der Nebeltröpfchen umfasst.

2. Haushaltsgerät (100) nach Anspruch 1, **dadurch gekennzeichnet, dass** die Abtrenneinrichtung (109) eine Wasserkammer (117) zum Auswaschen der Nebeltröpfchen umfasst.

3. Haushaltsgerät (100) nach Anspruch 2, **dadurch gekennzeichnet, dass** die Abtrenneinrichtung (109) einen Diffusor zum Erzeugen von Luftblasen in der Wasserkammer (117) umfasst.

4. Haushaltsgerät (100) nach Anspruch 2 oder 3, **dadurch gekennzeichnet, dass** die Wasserkammer (117) einen Füllstandsensor zum Ermitteln eines Füllstandes in der Wasserkammer umfasst.

5. Haushaltsgerät (100) nach einem der Ansprüche 2 bis 4, **dadurch gekennzeichnet, dass** die Wasserkammer (109) über einen kommunizierenden Verbindungskanal (121) mit einer Wasserkammer (119) eines Nebelgenerators (113) verbunden ist

6. Haushaltsgerät (100) nach einem der vorangehenden Ansprüche, **dadurch gekennzeichnet, dass** die Ozonkammer (103) einen Lüfter (115) zum Erzeugen eines Unterdrucks in der Ozonkammer (103) umfasst.

7. Haushaltsgerät (100) nach Anspruch 6, **dadurch gekennzeichnet, dass** der Lüfter (115) ausgebildet ist, die Luft aus der Ozonkammer (103) zu dem Nebelkreislauf (101) zuzuführen.

8. Haushaltsgerät (100) nach Anspruch 6 oder 7, **dadurch gekennzeichnet, dass** das Haushaltsgerät (100) eine Luftschaufel (129) zum Abzweigen eines Teils des vom Lüfter erzeugten Luftstroms in die Abtrenneinrichtung (109) umfasst.

9. Haushaltsgerät (100) nach einem der Ansprüche, **dadurch gekennzeichnet, dass** der Lüfter (115) ein Axiallüfter oder ein Tangential-Lüfter ist.

10. Haushaltsgerät (100) nach einem der vorangehenden Ansprüche, **dadurch gekennzeichnet, dass** die Abtrenneinrichtung (109) eine luftdurchlässige Membran (125) umfasst, die für Wasser undurchlässig ist.

11. Haushaltsgerät (100) nach Anspruch 10, **dadurch gekennzeichnet, dass** die Membran (125) vertikal angeordnet ist.

12. Haushaltsgerät (100) nach Anspruch 10 oder 11, **dadurch gekennzeichnet, dass** die Abtrenneinrichtung (109) einen Verbindungskanal (127) zum Ableiten von Wasser umfasst, der vor der Membran (125) angeordnet ist.

13. Haushaltsgerät (100) nach Anspruch 12, **dadurch gekennzeichnet, dass** der Verbindungskanal (127) ausgebildet ist, das Wasser in eine Wasserkammer (119) eines Nebelgenerators (113) zu leiten.

14. Haushaltsgerät (100) nach einem der vorangehenden Ansprüche, **dadurch gekennzeichnet, dass** eine Nebelkammer (111) unterhalb der Abtrenneinrichtung (109) angeordnet ist.

15. Haushaltsgerät (100) nach Anspruch 14, **dadurch gekennzeichnet, dass** das Haushaltsgerät (100) eine Venturi-Düse (123) zum Zuführen des Nebels aus dem Nebelkreislauf (101) in die Nebelkammer (111) umfasst.

## Claims

1. Household appliance (100) comprising a mist circuit (101) for conducting an ozone-containing mist with mist droplets and an ozone chamber (103), which comprises an ozone converter (105) for generating ozone, wherein the household appliance (100) comprises a duct (107) for connecting the mist circuit (101) to the ozone chamber (103), **characterised in that** the duct comprises a separation facility (109) for separating the mist droplets.

2. Household appliance (100) according to claim 1, **characterised in that** the separation facility (109) comprises a water chamber (117) for washing out the mist droplets.

3. Household appliance (100) according to claim 2, **characterised in that** the separation facility (109) comprises a diffusor for generating air bubbles in the water chamber (117).

4. Household appliance (100) according to claim 2 or 3, **characterised in that** the water chamber (117) comprises a fill level sensor for determining a fill level in the water chamber.

5. Household appliance (100) according to one of claims 2 to 4, **characterised in that** the water chamber (109) is connected to a water chamber (119) of a mist generator (113) via a communicating connection duct (121).

6. Household appliance (100) according to one of the preceding claims, **characterised in that** the ozone chamber (103) comprises a fan (115) for generating a vacuum in the ozone chamber (103).

7. Household appliance (100) according to claim 6, **characterised in that** the fan (115) is embodied to feed the air from the ozone chamber (103) to the mist circuit (101).

8. Household appliance (100) according to claim 6 or 7, **characterised in that** the household appliance (100) comprises an air scoop (129) for diverting a part of the air flow generated by the fan into the separation facility (109).

9. Household appliance (100) according to one of the claims, **characterised in that** the fan (115) is an axial fan or a tangential fan.

10. Household appliance (100) according to one of the preceding claims, **characterised in that** the separation facility (109) comprises an air-permeable membrane (125), which is impermeable to water.

11. Household appliance (100) according to claim 10, **characterised in that** the membrane (125) is arranged vertically.

12. Household appliance (100) according to claim 10 or 11, **characterised in that** the separation facility (109) comprises a connection duct (127) for channelling water away, which connection duct (127) is arranged in front of the membrane (125).

13. Household appliance (100) according to claim 12, **characterised in that** the connection duct (127) is embodied to channel the water into a water chamber (119) of a mist generator (113).

14. Household appliance (100) according to one of the preceding claims, **characterised in that** a mist chamber (111) is arranged below the separation facility (109).

15. Household appliance (100) according to claim 14, **characterised in that** the household appliance (100) comprises a Venturi nozzle (123) for feeding the mist from the mist circuit (101) into the mist chamber (111).

## Revendications

1. Appareil ménager (100) comprenant un circuit de brouillard (101) destiné à acheminer un brouillard contenant de l'ozone formé de gouttelettes et une chambre à ozone (103) qui comporte un convertisseur d'ozone (105) destiné à produire de l'ozone, l'appareil ménager (100) comprenant un canal (107) destiné à relier le circuit de brouillard (101) à la chambre à ozone (103),
**caractérisé en ce que** le canal comprend un dispositif de séparation (109) pour séparer les gouttelettes du brouillard.

2. Appareil ménager (100) selon la revendication 1, **caractérisé en ce que** le dispositif de séparation (109) comprend une chambre d'eau (117) pour laver les gouttelettes de brouillard.

3. Appareil ménager (100) selon la revendication 2, **caractérisé en ce que** le dispositif de séparation (109) comprend un diffuseur destiné à produire des bulles d'air dans la chambre d'eau (117).

4. Appareil ménager (100) selon la revendication 2 ou 3, **caractérisé en ce que** la chambre d'eau (117) comprend un capteur de niveau pour déterminer le niveau de remplissage dans la chambre d'eau.

5. Appareil ménager (100) selon l'une des revendications 2 à 4, **caractérisé en ce que** la chambre d'eau (109) est reliée à une chambre d'eau (119) d'un générateur de brouillard (113) par l'intermédiaire d'un canal de liaison (121) communicant.

6. Appareil ménager (100) selon l'une des revendications précédentes, **caractérisé en ce que** la chambre à ozone (103) comprend un ventilateur (115) destiné à produire une dépression dans la chambre à ozone (103).

7. Appareil ménager (100) selon la revendication 6, **caractérisé en ce que** le ventilateur (115) est configuré de manière à acheminer l'air de la chambre à ozone (103) au circuit de brouillard (101).

8. Appareil ménager (100) selon la revendication 6 ou 7, **caractérisé en ce que** l'appareil ménager (100) comprend un aubage profilé (129) destiné à détourner une partie du flux d'air généré par le ventilateur dans le dispositif de séparation (109).

9. Appareil ménager (100) selon l'une des revendications précédentes, **caractérisé en ce que** le ventilateur (115) est un ventilateur à flux axial ou un ventilateur à flux tangentiel.

10. Appareil ménager (100) selon l'une des revendications précédentes, **caractérisé en ce que** le dispositif de séparation (109) comprend une membrane perméable à l'air (125) qui est imperméable à l'eau.

11. Appareil ménager (100) selon la revendication 10, **caractérisé en ce que** la membrane (125) est disposée verticalement.

12. Appareil ménager (100) selon la revendication 10 ou 11, **caractérisé en ce que** le dispositif de séparation (109) comprend un canal de jonction (127) pour évacuer l'eau qui est disposé avant la membrane (125).

13. Appareil ménager (100) selon la revendication 12, **caractérisé en ce que** le canal de jonction (127) est configuré de manière à diriger l'eau dans une chambre à eau (119) d'un générateur de brouillard (113).

14. Appareil ménager (100) selon l'une des revendications précédentes, **caractérisé en ce qu'**une chambre à brouillard (111) est disposée en dessous du dispositif de séparation (109).

15. Appareil ménager (100) selon la revendication 14, **caractérisé en ce que** l'appareil ménager (100) comprend un tube de Venturi (123) pour amener le brouillard depuis le circuit de brouillard (101) dans la chambre à brouillard (111).
